# EUROPÄISCHE PATENTSCHRIFT

(11) **EP 4 408 752 B1**
(45) Veröffentlichungstag und Bekanntmachung des Hinweises auf die Patenterteilung: **26.11.2025**
(21) Anmeldenummer: 22790470.3
(22) Anmeldetag: 16.09.2022
(51) Int. Cl.: B65B 61/20, B65B 19/20, B65B 41/06, B65B 49/08, B65B 35/20, B65B 49/14, B65B 35/18, B65B 19/22

(54) **VERFAHREN UND VORRICHTUNG ZUM ZUFÜHREN EINER GRUPPE VON PRODUKTEN DER ZIGARETTENINDUSTRIE ALS PACKUNGSINHALT ZU EINEM ZUSCHNITT FÜR EINE PACKUNG FÜR PRODUKTE DER ZIGARETTENINDUSTRIE**
METHOD AND APPARATUS FOR FEEDING A GROUP OF PRODUCTS OF THE CIGARETTE INDUSTRY AS PACK CONTENTS TO A BLANK FOR A PACK FOR PRODUCTS OF THE CIGARETTE INDUSTRY
PROCÉDÉ ET DISPOSITIF POUR ACHEMINER UN GROUPE DE PRODUITS DE L'INDUSTRIE DU TABAC, EN TANT QUE CONTENU D'EMBALLAGE, JUSQU'À UNE PIÈCE DÉCOUPÉE POUR UN EMBALLAGE POUR DES PRODUITS DE L'INDUSTRIE DU TABAC

(30) Priorität: 27.09.2021 DE 102021124939
(43) Veröffentlichungstag der Anmeldung: 07.08.2024
(73) Patentinhaber: Focke & Co. (GmbH & Co. KG), 27283 Verden (DE)
(72) Erfinder: BISCHOFF, Martin, 27324 Hassel (DE); SCHLENKER, Michael, 27337 Blender (DE)
(74) Vertreter: Ellberg, Nils
(86) Internationale Anmeldenummer: PCT/EP2022/075790
(87) Internationale Veröffentlichungsnummer: WO 2023/046592

(56) Entgegenhaltungen:
- EP-A1- 3 476 752
- DE-A1- 102018 127 739

## Beschreibung

Die Erfindung betrifft ein Verfahren zum Zuführen einer Gruppe von Produkten der Zigarettenindustrie als Packungsinhalt zu einem Zuschnitt für eine Packung für Produkte der Zigarettenindustrie, wobei der Zuschnitt für die Packung zur Aufnahme des Packungsinhalts vorzugsweise teilweise gefaltet bereitgehalten wird und der Packungsinhalt zusammen mit wenigstens einem anderen (separaten) Gegenstand, insbesondere einem Druckträger und/oder einem weiteren Bestandteil, insbesondere einem Zuschnitt, für die Packung mittels eines vorzugsweise gemeinsamen Schiebers dem Zuschnitt für die Packung zugeführt wird gemäß dem Oberbegriff des Anspruchs 1.

Ferner betrifft die Erfindung eine entsprechende Vorrichtung gemäß dem Oberbegriff des Anspruchs 9.

Verfahren und Vorrichtung der vorstehend genannten Art sind beispielsweise aus der EP 3 476 752 des Anmelders bekannt. Darin ist gezeigt, wie ein Packungsinhalt zusammen mit einem Coupon und einem Kragen mittels eines Schiebers in eine Tasche eines Faltrevolvers bzw. in einen in der Tasche befindlichen Packungszuschnitt eingeschoben wird. Die drei Komponenten liegen zunächst getrennt voneinander in jeweiligen Aufnahmen und werden mit dem Schieber gemeinsam dem Zuschnitt zugeführt und dabei auch zusammengeführt.

Die Dokumente DE 10 2018 127739 A1 und DE 10 2017 001921 A1 zeigen weitere relevante Verfahren und Vorrichtungen aus dem Stand der Technik.

In der Praxis hat sich gezeigt, dass bei dieser Art der Zuführung, beispielsweise der Coupon mitunter nicht an der vorgesehenen Stelle bzw. nicht in der richtigen Relativlage zu den anderen Komponenten in der Tasche zu liegen kommt. Es hat sich insbesondere gezeigt, dass der Coupon dabei zu weit nach hinten in die Tasche gefördert wird, gegen eine Stirnwand der Tasche stößt und nachfolgend auch L-förmig umgeknickt wird.

Hiervon ausgehend liegt der Erfindung die Aufgabe zu Grunde, Vorrichtungen und Verfahren der eingangs genannten Art weiterzuentwickeln, insbesondere im Hinblick auf eine verbesserte Positionierung der zugeführten Komponenten in der Tasche bzw. dem dort befindlichen Zuschnitt.

Ein Verfahren zur Lösung dieser Aufgabe weist die Merkmale des Anspruchs 1 auf. Es ist demnach vorgesehen, dass der Schieber wenigstens ein Mittel zur Ausübung eines Unterdrucks auf den Packungsinhalt und/oder den wenigstens einen anderen Gegenstand aufweist, und dass der Packungsinhalt und/oder der wenigstens eine andere Gegenstand beim Zuführen zum Zuschnitt für die Packung mittels Unterdruck am Schieber gehalten wird bzw. werden.

Mit anderen Worten ist somit vorgesehen, dass der Packungsinhalt und/oder der wenigstens eine andere Gegenstand mittels Unterdruck beim Einschieben am Schieber fixiert wird bzw. werden, bis die vorgesehene Position erreicht ist und der Unterdruck abgeschaltet werden kann.

In einem bevorzugten Ausführungsbeispiel ist vorgesehen, dass wenigstens oder nur ein Druckträger beim Zuführen zum Zuschnitt für die Packung mittels Unterdruck am Schieber gehalten wird. Alternativ kann vorgesehen sein, dass es sich bei dem Gegenstand um einen Zuschnitt für einen Packungsbestandteil, wie beispielsweise einen Kragen, handeln kann oder einen anderen Gegenstand.

Vorzugsweise kann vorgesehen sein, dass der Packungsinhalt und der wenigstens eine andere Gegenstand beim Zuführen zum Zuschnitt für die Packung nicht (unmittelbar) aneinander anliegen.

Weiterhin kann vorgesehen sein, dass der Packungsinhalt und/oder der wenigstens eine andere Gegenstand beim Zuführen zum Zuschnitt für die Packung in voneinander getrennten Transportbahnen geführt wird bzw. werden.

Weiterhin kann vorgesehen sein, dass der Packungsinhalt und/oder der wenigstens eine andere Gegenstand zur Übergabe an den Zuschnitt für die Packung nicht mehr mittels Unterdruck am Schieber gehalten wird bzw. werden. Insbesondere kann dies vorgesehen sein, nachdem der Packungsinhalt und/oder der wenigstens eine andere Gegenstand eine vorgesehene Position relativ zum Zuschnitt für die Packung bzw. relativ zu einer den Zuschnitt für die Packung bereithaltende Tasche eines Faltrevolvers oder relativ zu einem anderen Gegenstand oder einer anderen Komponente erreicht hat.

In einem bevorzugten Ausführungsbeispiel kann vorgesehen sein, dass der Schieber zum Zuführen des Packungsinhalts und/oder der wenigstens eine andere Gegenstand zum Zuschnitt für die Packung in eine erste Transportrichtung bewegt wird bzw. werden und nach der Übergabe des Packungsinhalts und/oder des wenigstens einen anderen Gegenstands an den Zuschnitt für die Packung entgegengesetzt zurückbewegt wird bzw. werden, insbesondere in Kombination mit einem Anheben bzw. Absenken des Schiebers, und dass die Beaufschlagung des Packungsinhalts und/oder des wenigstens einen anderen Gegenstands mittels Unterdruck beendet wird, (kurz) bevor oder wenn der Schieber entgegengesetzt zurückbewegt wird.

Vorzugsweise kann vorgesehen sein, dass der Packungsinhalt und/oder der wenigstens eine andere Gegenstand während der Zuführung zum Zuschnitt für die Packung formschlüssig am Schieber gehalten wird bzw. werden.

Eine Besonderheit kann darin bestehen, dass der Packungsinhalt und/oder der wenigstens eine andere Gegenstand (kurz) vor der Beendigung der Beaufschlagung mittels Unterdruck oder gleichzeitig mit der Beendigung der Beaufschlagung mittels Unterdruck vorzugsweise kurzzeitig mit Druckluft beaufschlagt wird bzw. werden, sodass sich der der Packungsinhalt und/oder der wenigstens eine andere Gegenstand vom Schieber löst bzw. lösen.

In einem bevorzugten Ausführungsbeispiel kann vorgesehen sein, dass der Packungsinhalt und/oder der wenigstens eine andere Gegenstand im Bereich einer Bühne zusammengestellt und von dort durch den Schieber in den Zuschnitt für die Packung geschoben wird bzw. werden, wobei der Zuschnitt für die Packung teilweise gefaltet in einer Tasche eines Faltrevolvers oder einer ähnlichen Aufnahme benachbart zur Bühne bereitgehalten wird.

Weiterhin kann vorgesehen sein, dass der Packungsinhalt nach dem Zuführen zu dem in der Tasche bereitgehaltenen Zuschnitt für die Packung durch ein Haltemittel in der Tasche gehalten wird, während der andere Gegenstand mittels Unterdruck am Schieber gehalten wird.

Eine erfindungsgemäße Vorrichtung weist die Merkmale des Anspruchs 9 auf. Es ist demnach vorgesehen, dass der Schieber wenigstens ein Mittel zur Ausübung eines Unterdrucks auf den Packungsinhalt und/oder den wenigstens einen anderen Gegenstand aufweist, und dass die Vorrichtung dazu eingerichtet ist, den Packungsinhalt und/oder den wenigstens einen anderen Gegenstand beim Zuführen zum Zuschnitt für die Packung mittels Unterdruck am Schieber zu halten.

In konstruktiver Hinsicht kann vorgesehen sein, dass der Schieber wenigstens eine Saugbohrung aufweist, die im Bereich einer Anlagefläche für den Packungsinhalt und/oder den wenigstens einen anderen Gegenstand mündet, und über die der Packungsinhalt und/oder der wenigstens eine andere Gegenstand mit einem Unterdruck beaufschlagbar ist.

In einem bevorzugten Ausführungsbeispiel kann vorgesehen sein, dass der Schieber zwei (mit Abstand zueinander angeordnete) vorzugsweise nasenartige Vorsprünge aufweist, an denen der Packungsinhalt und/oder der wenigstens eine andere Gegenstand anliegt und in die jeweils eine Saugbohrung mündet. Auf diese Weise kann sichergestellt werden, dass der Packungsinhalt und/oder der wenigstens eine andere Gegenstand sich nicht verdreht.

Alternativ können natürlich auch andere Lösungen vorgesehen sein, wie beispielsweise eine langgestreckte Saugbohrung oder dergleichen.

In einem bevorzugten Ausführungsbeispiel kann vorgesehen sein, dass der Packungsinhalt und/oder der wenigstens eine andere Gegenstand in voneinander getrennten Transportbahnen geführt werden, sodass der Packungsinhalt und der wenigstens eine andere Gegenstand nicht aneinander anliegen.

Weiterhin kann vorgesehen sein, dass wenigstens entlang der Transportbahn für den Gegenstand Führungsflächen vorgesehen sind, an denen der Gegenstand während der Zuführung zum Zuschnitt für die Packung anliegt, wobei die Führungsflächen wenigstens teilweise und/oder abschnittsweise eine Oberfläche bzw. Beschaffenheit mit einem erhöhten Reibungskoeffizienten, insbesondere einen textilen Belag, beispielsweise einen veloursartigen Belag, aufweisen.

Weiterhin kann vorgesehen sein, dass die Vorrichtung dazu eingerichtet ist, den Packungsinhalt und/oder den wenigstens einen anderen Gegenstand im Bereich einer Bühne zusammenzustellen und von dort durch den Schieber in den Zuschnitt für die Packung zu schieben, wobei der Zuschnitt für die Packung teilweise gefaltet in einer Tasche eines Faltrevolvers oder einer ähnlichen Aufnahme benachbart zur Bühne bereitgehalten wird.

Weiterhin kann vorgesehen sein, dass die Vorrichtung ein Haltemittel aufweist, um den Packungsinhalt in der Tasche bzw. dem dort bereitgehaltenen Zuschnitt zu halten, wobei der andere Gegenstand mittels Unterdruck am Schieber gehalten ist.

Weiterhin kann vorgesehen sein, dass das Haltemittel dazu eingerichtet ist, den Packungsinhalt im Bereich von mindestens einer Seitenfläche, vorzugsweise formschlüssig, in der Tasche zu halten, insbesondere im Bereich einer freiliegenden Stirnseite, während der andere Gegenstand im Bereich der Oberseite des Packungsinhalts mittels Unterdruck am Schieber gehalten wird.

Weiterhin kann vorgesehen sein, dass Haltemittel und Schieber kammartig ineinandergreifend ausgebildet sind, wobei insbesondere die nasenartigen Vorsprünge des Schiebers in korrespondierende Vertiefungen im Haltemittel eintreten.

Ein bevorzugtes Ausführungsbeispiel der Erfindung wird nachfolgend anhand der Zeichnung beschrieben. In dieser zeigen:
- Fig. 1: eine Packung für Produkte der Zigarettenindustrie mit geöffnetem Deckel in schematischer räumlicher Darstellung,
- Fig. 2: eine schematische Darstellung der Zuführung des Packungsinhalts zusammen mit anderen Gegenständen zu einem Zuschnitt für eine Packung,
- Fig. 3: eine Draufsicht auf die Packung entsprechend Pfeil III in Fig. 2,
- Fig. 4: einen Vertikalschnitt durch die Vorrichtung entlang Schnittlinie II - II in Fig. 3,
- Fig. 5: eine Einzelheit der Vorrichtung im Bereich V in Fig. 4 in vergrößerter Darstellung,
- Fig. 6: einen Vertikalschnitt durch die Vorrichtung entlang Schnittlinie VI - VI in Fig. 4,
- Fig. 7: einen Horizontalschnitt durch einen Teil der Vorrichtung im Bereich einer Tasche eines Faltrevolvers entsprechend Schnittlinie VII - VII in Fig. 9, und
- Fig. 8 und 9: einen Vertikalschnitt durch die Vorrichtung entlang Schnittlinie IX - IX in Fig. 7 in aufeinanderfolgenden Phasen.

Die Erfindung wird nachfolgend anhand einer Packung 10 für Zigaretten 11 beschrieben. Es versteht sich, dass die Erfindung auch für andere Produkte der Zigarettenindustrie geeignet ist.

Unter Produkten der Zigarettenindustrie werden im Rahmen der Anmeldung Tabakprodukte wie Zigaretten, Zigarillos und dergleichen verstanden, aber auch neuartige Tabakprodukte, wie beispielsweise heat-not-burn Produkte oder Liquidträger für E-Zigaretten.

Bei der gezeigten Packung 10 handelt es sich in diesem Ausführungsbeispiel um eine Packung 10 des Typs Hinge-Lid mit üblichem Aufbau. Für die vorliegende Erfindung von Bedeutung sind ein Kragen 12, der aus dem oben offenen Schachtelteil 13 herausragt, sowie ein Druckträger 14 in Form eines Coupons.

Der Kragen 12 verfügt über eine Kragen-Vorderwand 15 sowie jeweils seitlich an der Kragen-Vorderwand 15 angeordnete Kragen-Seitenwände 16. Der Kragen 12 liegt mit Kragen-Vorderwand 15 und beiden Kragen-Seitenwänden 16 innenseitig am Schachtelteil an, nämlich an einer entsprechenden Schachtelteil-Vorderwand 17 und benachbarten Schachtelteil-Seitenwänden 18.

Der Druckträger 14 bzw. Coupon ist zwischen dem Kragen 12 bzw. dessen Kragen-Vorderwand 15 und dem Packungsinhalt 19 angeordnet.

Bei dem Packungsinhalt 19 handelt es sich in diesem Fall um eine quaderförmige Gruppe von Produkten, in diesem Ausführungsbeispiel von Zigaretten 11. Die Gruppe von Produkten ist in einen Zuschnitt aus Verpackungsmaterial eingewickelt.

Im Übrigen weist die Packung 10 keine Besonderheiten auf und entspricht dem bekannten Stand der Technik.

Fig. 2 zeigt die Zuführung des Packungsinhalts 19, des Druckträgers 14 und des Kragens 12 zu einem Zuschnitt 20 für die Packung 10, der teilweise gefaltet in einer Tasche 21 eines Faltrevolvers 22 bereitgehalten wird. Die Art und Weise ist im Wesentlichen aus der eingangs genannten EP 3 476 752 des Anmelders bekannt, weshalb im Folgenden nur die wesentlichen Aspekte beschrieben werden. Im Sinne einer vollständigen Offenbarung, auch der Details, wird auf die EP 3 476 752 des Anmelders verwiesen.

Die in den Zuschnitt 20 einzuführenden Komponenten (Packungsinhalt 19, Druckträger 14 und Kragen 12) werden auf bekannte Weise im Bereich einer hin- und herbewegbaren (Doppelpfeil 32) Bühne 23 bereitgestellt. Hierzu wird der Packungsinhalt 19 mit teilweise gefalteter Umhüllung durch einen Schieber bzw. Mitnehmer 24 aus einer Mitnehmerbahn der Bühne 23 zugeführt. Aus einem Magazin 25 wird ein Druckträger 14 entnommen und dem Packungsinhalt 19 oberhalb zugeführt. Ein Zuschnitt 27 für den Kragen 12 wird ungefaltet quer zugeführt und dem Druckträger 14 und dem Packungsinhalt 19 oberhalb zugeführt. Entlang der Bühne 23 werden Packungsinhalt 19, Druckträger 14 und Kragen 12 durch einen ersten Schieber 26 in Transportrichtung bewegt.

Fig. 6 zeigt, dass Packungsinhalt 19, Druckträger 14 und Kragen 12 in bzw. auf separaten Transportbahnen 28, 29, 30 der Bühne 23 übereinander geführt bzw. gelagert sind und somit (zunächst) nicht aneinander anliegen. Bei der Zuführung der Komponenten zum Zuschnitt 20 werden Packungsinhalt 19, Druckträger 14 und Kragen 12 mittels eines zweiten Schiebers 31 entlang der Transportbahnen 28, 29, 30 bis in die Tasche 21 bzw. den dort bereitgehaltenen Zuschnitt 20 geschoben.

Der zweite Schieber 31 verfügt über eine besondere Konstruktion, nämlich über Mittel zur Ausübung eines Unterdrucks auf eine der Komponenten. Im vorliegenden Fall verfügt der Schieber 31 über Saugbohrungen 33, die über Leitungen 34 mit einer Unterdruckquelle in Verbindung stehen. Auf diese Weise ist es möglich, die entsprechende Komponente über die Saugbohrungen 33 gezielt (an- und abschaltbar) mit einem Unterdruck zu beaufschlagen und am Schieber 31 zu halten.

Im gezeigten Ausführungsbeispiel handelt es sich bei der Komponente, die mittels Unterdruck am Schieber 31 gehalten wird, um den Druckträger 14 bzw. Coupon. Denkbar ist natürlich, dass alternativ der Packungsinhalt 19 oder der Kragen 12 am Schieber 31 gehalten wird. Denkbar ist ferner, dass nicht nur eine Komponente, sondern mehrere Komponenten und insbesondere alle Komponenten am Schieber 31 gehalten werden. Denkbar ist ferner, dass nicht nur die genannten Komponenten, sondern (auch oder stattdessen) andere Gegenstände am Schieber 31 gehalten werden, die auf diese Weise im Zuschnitt 20 platziert werden sollen.

Die Beaufschlagung der Komponente(n) mit dem Unterdruck wird solange aufrechterhalten, bis die Komponente(n) in der Tasche 21 bzw. dem Zuschnitt 20 angelangt sind. Auf diese Weise kann erreicht werden, dass die Komponente(n) in der richtigen Relativlage zur Tasche 21 bzw. dem Zuschnitt 20 und/oder zueinander übergeben werden. Insbesondere kann auf diese Weise verhindert werden, dass der Druckträger 14. wie eingangs beschrieben, beim Abbremsen des Schiebers 31 weiter als geplant in die Tasche 21 bzw. den Zuschnitt 20 rutscht und abknickt. Zu diesem Zweck kann unterstützend oder alternativ auch die Transportbahn 29 bzw. dortige Führungsflächen wenigstens teilweise und/oder abschnittsweise eine Oberfläche bzw. Beschaffenheit mit einem erhöhten Reibungskoeffizienten aufweisen, insbesondere einen textilen Belag, beispielsweise einen veloursartigen Belag 39. Auf diese Weise kann der Druckträger 14 gebremst werden, um einem Verrutschen des Druckträgers 14 wenigstens entgegenzuwirken.

Der Unterdruck kann entsprechend deaktiviert werden, wenn die Komponenten die vorgesehene Position in der Tasche 21 bzw. dem Zuschnitt 20 erreicht haben. Denkbar ist es auch, den Unterdruck kurz vorher zu deaktivieren. In beiden Fällen wird die Beaufschlagung mit Unterdruck beendet, bevor der Schieber 31 zurückbewegt wird. Denkbar ist ferner, dass die Komponente(n) über die Saugbohrungen 33 mit einem (kurzen) Druckluftstoß beaufschlagt wird bzw. werden, um ein Ablösen vom Schieber 31 zu unterstützen.

Im vorliegenden Fall verfügt der Schieber 31 über zwei Saugbohrungen 33, die in einer Anlagefläche für den Druckträger 14 münden. Konkret verfügt der Schieber 31 über zwei zueinander beabstandete nasenartige Vorsprünge 35, in die jeweils eine Saugbohrung 33 mündet, und an denen der Druckträger 14 unterseitig anliegt bzw. gehalten wird. Der Schieber 31 verfügt zudem über Anlageflächen 36, 37 für den Zuschnitt 27 und den Packungsinhalt 19.

Fig. 5 lässt erkennen, dass die Vorsprünge 35 stromaufwärts der Mündung der Saugbohrungen 33 noch einen Anschlag 38 aufweisen, an denen der Druckträger 14 rückseitig anliegt. Auf diese Weise wird der Druckträger 14 formschlüssig gehalten. Zudem ist eine stromabwärts liegende Vorderseite der Anschläge 38 leicht angeschrägt, sodass der Druckträger bei Anlage an den Anschlägen 38 in Richtung der Mündungen der Saugbohrungen 33 gewölbt und sicher gehalten wird.

Im gezeigten Ausführungsbeispiel ist auch die Anlagefläche 36 für den Kragen 12 durch zwei nasenartige Vorsprünge gebildet. Auch diese können bei Bedarf die bereits beschriebenen Saugbohrungen 33 aufweisen.

Eine weitere Besonderheit besteht hinsichtlich eines der Tasche 21 zugeordneten Haltemittels 40. Dieses krallenartige Organ ist über eine Antriebswelle 44 dreh- bzw. schwenkbar im Bereich der Tasche angeordnet und dient dazu einen stromaufwärts befindlichen Faltlappen der Umhüllung der Gruppe von Produkten zu falten und in der Faltstellung zu halten (Fig. 8 und 9). Konkret geht es um einen Faltlappen, der nach unten in die Stirnseite des Packungsinhalts 19 gefaltet wird. Der gegenüberliegende Faltlappen wird durch einen in Fig. 4 gezeigten Unterfalter 43 gefaltet.

Um nicht mit dem Schieber 31 zu kollidieren, weist das Haltemittel 40 schlitzartige Vertiefungen 41 auf, sodass Haltemittel 40 und der Schieber 31 bzw. dessen Vorsprünge 35 kammartig ineinandergreifen können.

Ferner zeigen insbesondere Fig. 4 und 6 Faltwerkzeuge 42 für den Kragen 12 bzw. dessen Kragen-Seitenwände 16, die beim Einschieben der Komponenten in die Tasche 21 bzw. den Zuschnitt 20 an den Faltwerkzeugen 42 entlanggleiten und um 90° gefaltet werden.

Beim Einschieben der Komponenten in die Tasche 21 bzw. den Zuschnitt 20 werden die Komponenten auch aus den Transportbahnen 28, 29, 30 herausgeschoben und zusammengeführt.

Die soweit in wesentlichen Teilen beschriebene Vorrichtung arbeitet wie folgt:
Die Bühne 23 übernimmt den Packungsinhalt 19 von der Mitnehmerbahn. Die Umhüllung ist dabei noch zu der Filterseite der Zigaretten 11 hin offen. Nach dem Verschließen der Schmalseiten der Umhüllung an der Packungsoberseite wird der Packungsinhalt 19 mit dem Schieber 26 in den vorderen Bereich der Bühne 23 übergeben. Von der Seite wurde bereits der Kragen 12 auf die Bühne 23 übergeben. Der Packungsinhalt 19, der Druckträger 14 und der Kragen 12 liegen jetzt in den jeweiligen Aufnahmen 28, 29, 30 in der Bühne 23 übereinander. Der zweite rotatorische Schieber 31 hat zwei "Schiebernasen" bzw. Vorsprünge 35 für den Kragen 12 und zwei für den Druckträger 14. Die Vorsprünge 35 für den Druckträger 14 verfügen über Saugbohrungen 33. Sobald sich der Schieber 31 auf den Druckträger 14 bewegt, wird das Vakuum angeschaltet und der Druckträger 14 durch den Unterdruck am Schieber 31 fixiert. Wenn der Schieber 31 den Packungsinhalt 19, den Druckträger 14 und den Kragen 12 in den im Faltrevolver 21 liegenden Zuschnitt 20 übergibt, führt er zum Ende des Weges eine verzögerte Bewegung (negative Beschleunigung) durch. Der Druckträger 14 kann sich jedoch nicht mehr vom Schieber 31 lösen, weil er durch die Saugkraft fixiert wird. Sobald die drei Verpackungskomponenten in den Zuschnitt 20 eingeführt wurden, wird die Saugluft abgeschaltet und der Druckträger 14 löst sich vom Schieber 31.

**Bezugszeichenliste:**

| | | | |
|---|---|---|---|
| 10 | Packung | 42 | Faltwerkzeug |
| 11 | Zigarette | 43 | Unterfalter |
| 12 | Kragen | 44 | Antriebswelle |
| 13 | Schachtelteil | | |
| 14 | Druckträger | | |
| 15 | Kragen-Vorderwand | | |
| 16 | Kragen-Seitenwand | | |
| 17 | Schachtelteil-Vorderwand | | |
| 18 | Schachtelteil-Seitenwand | | |
| 19 | Packungsinhalt | | |
| 20 | Zuschnitt (Packung) | | |
| 21 | Tasche | | |
| 22 | Faltrevolver | | |
| 23 | Bühne | | |
| 24 | Mitnehmer | | |
| 25 | Magazin | | |
| 26 | Schieber | | |
| 27 | Zuschnitt (Kragen) | | |
| 28 | Transportbahn (Packungsinhalt) | | |
| 29 | Transportbahn (Druckträger) | | |
| 30 | Transportbahn (Kragen) | | |
| 31 | Schieber | | |
| 32 | Doppelpfeil | | |
| 33 | Saugbohrung (Schieber) | | |
| 34 | Leitung | | |
| 35 | Vorsprung | | |
| 36 | Anlagefläche (Kragen) | | |
| 37 | Anlagefläche (Packungsinhalt) | | |
| 38 | Anschlag | | |
| 39 | Belag | | |
| 40 | Haltemittel | | |
| 41 | Vertiefung | | |

## Patentansprüche

1. Verfahren zum Zuführen einer Gruppe von Produkten der Zigarettenindustrie als Packungsinhalt (19) zu einem Zuschnitt (20) für eine Packung (10) für Produkte der Zigarettenindustrie, wobei der Zuschnitt (20) für die Packung (10) zur Aufnahme des Packungsinhalts (19) vorzugsweise teilweise gefaltet bereitgehalten wird und der Packungsinhalt (19) zusammen mit wenigstens einem anderen vorzugsweise separaten Gegenstand, insbesondere einem Druckträger (14) und/oder einem weiteren Bestandteil, insbesondere einem Zuschnitt (27), für die Packung (10), mittels eines vorzugsweise gemeinsamen Schiebers (31) dem Zuschnitt (20) für die Packung (10) zugeführt wird, **dadurch gekennzeichnet, dass** der Schieber (31) wenigstens ein Mittel zur Ausübung eines Unterdrucks auf den Packungsinhalt (19) und/oder den wenigstens einen anderen Gegenstand aufweist, und dass der Packungsinhalt (19) und/oder der wenigstens eine andere Gegenstand beim Zuführen zum Zuschnitt (20) für die Packung (10) mittels Unterdruck am Schieber (31) gehalten wird bzw. werden.

2. Verfahren nach Anspruch 1, **dadurch gekennzeichnet, dass** wenigstens oder nur ein Druckträger (14) beim Zuführen zum Zuschnitt (20) für die Packung (10) mittels Unterdruck am Schieber (31) gehalten wird.

3. Verfahren nach Anspruch 1 oder 2, **dadurch gekennzeichnet, dass** der Packungsinhalt (19) und der wenigstens eine andere Gegenstand beim Zuführen zum Zuschnitt (20) für die Packung (10) nicht vorzugsweise unmittelbar aneinander anliegen, wobei vorzugsweise vorgesehen ist, dass der Packungsinhalt (19) und/oder der wenigstens eine andere Gegenstand beim Zuführen zum Zuschnitt (20) für die Packung (10) in voneinander getrennten Transportbahnen (28, 29, 30) geführt wird bzw. werden.

4. Verfahren nach Anspruch 1 oder einem der anderen vorhergehenden Ansprüche, **dadurch gekennzeichnet, dass** der Packungsinhalt (19) und/oder der wenigstens eine andere Gegenstand zur Übergabe an den Zuschnitt (20) für die Packung (10) nicht mehr mittels Unterdruck am Schieber (31) gehalten wird bzw. werden, insbesondere nachdem der Packungsinhalt (19) und/oder der wenigstens eine andere Gegenstand eine vorgesehene Position relativ zum Zuschnitt (20) für die Packung (10) bzw. relativ zu einer den Zuschnitt (20) für die Packung (10) bereithaltende Tasche (21) eines Faltrevolvers (22) erreicht hat.

5. Verfahren nach Anspruch 1 oder einem der anderen vorhergehenden Ansprüche, **dadurch gekennzeichnet, dass** der Schieber (31) zum Zuführen des Packungsinhalts (19) und/oder der wenigstens eine andere Gegenstand zum Zuschnitt (20) für die Packung (10) in eine erste Transportrichtung bewegt wird bzw. werden und nach der Übergabe des Packungsinhalts (19) und/oder des wenigstens einen anderen Gegenstands an den Zuschnitt (20) für die Packung (10) entgegengesetzt zurückbewegt wird bzw. werden, insbesondere in Kombination mit einem Anheben bzw. Absenken des Schiebers (31), und dass die Beaufschlagung des Packungsinhalts (19) und/oder des wenigstens einen anderen Gegenstands mittels Unterdruck beendet wird, vorzugsweise kurz bevor oder wenn der Schieber (31) entgegengesetzt zurückbewegt wird.

6. Verfahren nach Anspruch 1 oder einem der anderen vorhergehenden Ansprüche, **dadurch gekennzeichnet, dass** der Packungsinhalt (19) und/oder der wenigstens eine andere Gegenstand während der Zuführung zum Zuschnitt (20) für die Packung (10) formschlüssig am Schieber (31) gehalten wird bzw. werden.

7. Verfahren nach Anspruch 1 oder einem der anderen vorhergehenden Ansprüche, **dadurch gekennzeichnet, dass** der Packungsinhalt (19) und/oder der wenigstens eine andere Gegenstand vorzugsweise kurz vor der Beendigung der Beaufschlagung mittels Unterdruck oder gleichzeitig mit der Beendigung der Beaufschlagung mittels Unterdruck vorzugsweise kurzzeitig mit Druckluft beaufschlagt wird bzw. werden, sodass sich der Packungsinhalt (19) und/oder der wenigstens eine andere Gegenstand vom Schieber (31) löst bzw. lösen.

8. Verfahren nach Anspruch 1 oder einem der anderen vorhergehenden Ansprüche, **dadurch gekennzeichnet, dass** der Packungsinhalt (19) und/oder der wenigstens eine andere Gegenstand im Bereich einer Bühne (23) zusammengestellt und von dort durch den Schieber (31) in den Zuschnitt (20) für die Packung (10) geschoben wird bzw. werden, wobei der Zuschnitt (20) für die Packung (10) teilweise gefaltet in einer Tasche (21) eines Faltrevolvers (22) oder einer ähnlichen Aufnahme benachbart zur Bühne (23) bereitgehalten wird, wobei vorzugsweise vorgesehen ist, dass der Packungsinhalt (19) nach dem Zuführen zu dem in der Tasche (21) bereitgehaltenen Zuschnitt (20) für die Packung (10) durch ein Haltemittel (40) in der Tasche (21) gehalten wird, während der andere Gegenstand mittels Unterdruck am Schieber (31) gehalten wird.

9. Vorrichtung zum Zuführen einer Gruppe von Produkten der Zigarettenindustrie als Packungsinhalt (19) zu einem Zuschnitt (20) für eine Packung (10) für Produkte der Zigarettenindustrie, wobei der Zuschnitt (20) für die Packung (10) zur Aufnahme des Packungsinhalts (19) vorzugsweise teilweise gefaltet bereitgehalten wird, insbesondere in einer Tasche (21) eines Faltrevolvers (22), und wobei die Vorrichtung dazu eingerichtet ist, den Packungsinhalt (19) zusammen mit wenigstens einem anderen vorzugsweise separaten Gegenstand, insbesondere einem Druckträger (14) und/oder einen weiteren Bestandteil, insbesondere einem Zuschnitt (27), der Packung (10) mittels eines vorzugsweise gemeinsamen Schiebers (31) dem Zuschnitt (20) für die Packung (10) zuzuführen, **dadurch gekennzeichnet, dass** der Schieber (31) wenigstens ein Mittel zur Ausübung eines Unterdrucks auf den Packungsinhalt (19) und/oder den wenigstens einen anderen Gegenstand aufweist, und dass die Vorrichtung dazu eingerichtet ist, den Packungsinhalt (19) und/oder den wenigstens einen anderen Gegenstand beim Zuführen zum Zuschnitt (20) für die Packung (10) mittels Unterdruck am Schieber (31) zu halten.

10. Vorrichtung nach Anspruch 9, **dadurch gekennzeichnet, dass** der Schieber (31) wenigstens eine Saugbohrung (33) aufweist, die im Bereich einer Anlagefläche für den Packungsinhalt (19) und/oder den wenigstens einen anderen Gegenstand mündet, und über die der Packungsinhalt (19) und/oder der wenigstens eine andere Gegenstand mit einem Unterdruck beaufschlagbar ist.

11. Vorrichtung nach Anspruch 9 oder 10, **dadurch gekennzeichnet, dass** der Schieber (31) zwei vorzugsweise nasenartige Vorsprünge (35) aufweist, an denen der Packungsinhalt (19) und/oder der wenigstens eine andere Gegenstand anliegt und in die jeweils eine Saugbohrung (33) mündet.

12. Vorrichtung nach Anspruch 9 oder einem der anderen vorhergehenden Ansprüche, **dadurch gekennzeichnet, dass** der Packungsinhalt (19) und/oder der wenigstens eine andere Gegenstand in voneinander getrennten Transportbahnen (28, 29, 30) geführt werden, sodass der Packungsinhalt (19) und der wenigstens eine andere Gegenstand nicht aneinander anliegen, wobei vorzugsweise vorgesehen ist, dass wenigstens entlang der Transportbahn (29) für den Gegenstand Führungsflächen vorgesehen sind, an denen der Gegenstand während der Zuführung zum Zuschnitt (20) für die Packung (10) anliegt, wobei die Führungsflächen wenigstens teilweise und/oder abschnittsweise eine Oberfläche bzw. Beschaffenheit mit einem erhöhten Reibungskoeffizienten aufweisen, insbesondere einen textilen Belag, beispielsweise einen veloursartigen Belag (39), aufweisen.

13. Vorrichtung nach Anspruch 9 oder einem der anderen vorhergehenden Ansprüche, **dadurch gekennzeichnet, dass** die Vorrichtung dazu eingerichtet ist, den Packungsinhalt (19) und/oder den wenigstens einen anderen Gegenstand im Bereich einer Bühne (23) zusammenzustellen und von dort durch den Schieber (31) in den Zuschnitt (20) für die Packung (10) zu schieben, wobei der Zuschnitt (20) für die Packung (10) teilweise gefaltet in einer Tasche (21) eines Faltrevolvers (22) oder einer ähnlichen Aufnahme benachbart zur Bühne (23) bereitgehalten wird.

14. Vorrichtung nach einem der Ansprüche 9 bis 13, **dadurch gekennzeichnet, dass** die Vorrichtung ein Haltemittel (40) aufweist, um den Packungsinhalt (19) in der Tasche (21) bzw. dem dort bereitgehaltenen Zuschnitt (20) zu halten, wobei der andere Gegenstand mittels Unterdruck am Schieber (31) gehalten ist.

15. Vorrichtung nach Anspruch 14 **dadurch gekennzeichnet, dass** das Haltemittel (40) dazu eingerichtet ist, den Packungsinhalt (19) im Bereich von mindestens einer Seitenfläche vorzugsweise formschlüssig in der Tasche (21) zu halten, insbesondere im Bereich einer freiliegenden Stirnseite, während der andere Gegenstand im Bereich der Oberseite des Packungsinhalts (19) mittels Unterdruck am Schieber (31) gehalten wird, wobei vorzugsweise vorgesehen ist, dass Haltemittel (40) und Schieber (31) kammartig ineinandergreifend ausgebildet sind, wobei insbesondere die nasenartigen Vorsprünge (35) des Schiebers (31) in korrespondierende Vertiefungen im Haltemittel (40) eintreten.

## Claims

1. Method for feeding a group of products of the cigarette industry as pack contents (19) to a blank (20) for a pack (10) for products of the cigarette industry, wherein the blank (20) for the pack (10) for receiving the pack contents (19) is kept ready preferably in a partially folded form, and the pack contents (19) together with at least one other and preferably separate object, in particular a printing carrier (14) and/or a further component, in particular a blank (27), for the pack (10), are fed to the blank (20) for the pack (10) by means of a preferably common slide (31), **characterized in that** the slide (31) has at least one means for applying a negative pressure to the pack contents (19) and/or the at least one other object, and **in that** the pack contents (19) and/or the at least one other object are/is held on the slide (31) by means of negative pressure while being fed to the blank (20) for the pack (10).

2. Method according to Claim 1, **characterized in that** at least or only one printing carrier (14) is held on the slide (31) by means of negative pressure during feeding to the blank (20) for the pack (10).

3. Method according to Claim 1 or 2, **characterized in that**, while being fed to the blank (20) for the pack (10), the pack contents (19) and the at least one other object preferably do not bear directly on each other, wherein provision is preferably made that, while being fed to the blank (20) for the pack (10), the pack contents (19) and/or the at least one other object are guided in mutually separate transport tracks (28, 29, 30).

4. Method according to Claim 1 or one of the other preceding claims, **characterized in that** the pack contents (19) and/or the at least one other object for transfer to the blank (20) for the pack (10) are/is no longer held on the slide (31) by means of negative pressure in particular after the pack contents (19) and/or the at least one other object have reached a predetermined position relative to the blank (20) for the pack (10) or relative to a pocket (21) of a folding turret (22) in which the blank (20) for the pack (10) is held ready.

5. Method according to Claim 1 or one of the other preceding claims, **characterized in that** the slide (31) for feeding the pack contents (19) and/or the at least one other object to the blank (20) for the pack (10) are/is moved in a first transport direction and, after the transfer of the pack contents (19) and/or of the at least one other object to the blank (20) for the pack (10), are/is moved back in the opposite direction, in particular in combination with a lifting or lowering of the slide (31), and **in that** the application of negative pressure to the pack contents (19) and/or to the at least one other object is terminated, preferably shortly before or when the slide (31) is moved back in the opposite direction.

6. Method according to Claim 1 or one of the other preceding claims, **characterized in that** the pack contents (19) and/or the at least one other object are/is held on the slide (31) in a form-fitting manner while being fed to the blank (20) for the pack (10).

7. Method according to Claim 1 or one of the other preceding claims, **characterized in that** the pack contents (19) and/or the at least one other object are/is subjected, preferably briefly, to compressed air, preferably shortly before the termination of the application of negative pressure or at the same time as the termination of the application of negative pressure, such that the pack contents (19) and/or the at least one other object detach/detaches from the slide (31).

8. Method according to Claim 1 or one of the other preceding claims, **characterized in that** the pack contents (19) and/or the at least one other object are brought together in the region of a platform (23) and pushed from there by the slide (31) into the blank (20) for the pack (10), wherein the blank (20) for the pack (10) is held ready in a partially folded form in a pocket (21) of a folding turret (22) or a similar receptacle adjacent to the platform (23), wherein provision is preferably made that the pack contents (19), after being fed to the blank (20) for the pack (10) held ready in the pocket (21), are held in the pocket (21) by a holding means (40), while the other object is held on the slide (31) by means of negative pressure.

9. Apparatus for feeding a group of products of the cigarette industry as pack contents (19) to a blank (20) for a pack (10) for products of the cigarette industry, wherein the blank (20) for the pack (10) for receiving the pack contents (19) is kept ready preferably in a partially folded form, in particular in a pocket (21) of a folding turret (22), and wherein the apparatus is configured to feed the pack contents (19) together with at least one other and preferably separate object, in particular a printing carrier (14) and/or a further component, in particular a blank (27) for the pack (10), to the blank (20) for the pack (10) by means of a preferably common slide (31), **characterized in that** the slide (31) has at least one means for applying a negative pressure to the pack contents (19) and/or the at least one other object, and **in that** the apparatus is configured to hold the pack contents (19) and/or the at least one other object on the slide (31) by means of negative pressure as they are fed to the blank (20) for the pack (10).

10. Apparatus according to Claim 9, **characterized in that** the slide (31) has at least one suction bore (33) which opens in the region of a contact face for the pack contents (19) and/or for the at least one other object, and via which the pack contents (19) and/or the at least one other object can be subjected to a negative pressure.

11. Apparatus according to Claim 9 or 10, **characterized in that** the slide (31) has two preferably nose-like projections (35) on which the pack contents (19) and/or the at least one other object bears and into each of which a suction bore (33) opens.

12. Apparatus according to Claim 9 or one of the other preceding claims, **characterized in that** the pack contents (19) and/or the at least one other object are guided in mutually separate transport tracks (28, 29, 30), such that the pack contents (19) and the at least one other object do not bear on each other, wherein provision is preferably made that, at least along the transport tracks (29) for the object, guide faces are provided on which the object bears while being fed to the blank (20) for the pack (10), wherein the guide faces at least partially and/or in sections have a surface or condition with an increased coefficient of friction, in particular a textile covering, for example a velour-like covering (39).

13. Apparatus according to Claim 9 or one of the other preceding claims, **characterized in that** the apparatus is configured to bring together the pack contents (19) and/or the at least one other object in the region of a platform (23) and from there push them by the slide (31) into the blank (20) for the pack (10), wherein the blank (20) for the pack (10) is held ready in a partially folded form in a pocket (21) of a folding turret (22) or a similar receptacle adjacent the platform (23).

14. Apparatus according to any one of Claims 9 to 13, **characterized in that** the apparatus has a holding means (40) for holding the pack contents (19) in the pocket (21) or in the blank (20) held ready there, wherein the other object is held on the slide (31) by means of negative pressure.

15. Apparatus according to Claim 14, **characterized in that** the holding means (40) is configured to hold the pack contents (19) in the pocket (21) preferably with a form fit in the region of at least one side surface, in particular in the region of an exposed end side, while the other object in the region of the top of the pack contents (19) is held on the slide (31) by means of negative pressure, wherein provision is preferably made that the holding means (40) and slide (31) are designed to interlock like a comb, wherein in particular the nose-like projections (35) of the slide (31) engage in corresponding depressions in the holding means (40).

## Revendications

1. Procédé pour acheminer un groupe de produits de l'industrie de la cigarette en tant que contenu d'emballage (19) vers une découpe (20) pour un emballage (10) pour des produits de l'industrie de la cigarette, la découpe (20) pour l'emballage (10) destiné à recevoir le contenu d'emballage (19) étant de préférence tenue à disposition partiellement pliée, et le contenu d'emballage (19) étant acheminé, conjointement avec au moins un autre objet de préférence séparé, notamment un support d'impression (14) et/ou un autre constituant, notamment une découpe (27), pour l'emballage (10), au moyen d'un poussoir (31) de préférence commun, vers la découpe (20) pour l'emballage (10), **caractérisé en ce que** le poussoir (31) présente au moins un moyen pour exercer une dépression sur le contenu d'emballage (19) et/ou sur l'au moins un autre objet, et **en ce que** le contenu d'emballage (19) et/ou l'au moins un autre objet est ou sont maintenu(s) sur le poussoir (31) au moyen d'une dépression lors de l'acheminement vers la découpe (20) pour l'emballage (10).

2. Procédé selon la revendication 1, **caractérisé en ce qu'**au moins ou uniquement un support d'impression (14) est maintenu sur le poussoir au moyen d'une dépression (31) lors de l'acheminement vers la découpe (20) pour l'emballage (10).

3. Procédé selon la revendication 1 ou 2, **caractérisé en ce que** le contenu d'emballage (19) et l'au moins un autre objet ne s'appuient de préférence pas directement l'un contre l'autre lors de l'acheminement vers la découpe (20) pour l'emballage (10), il étant prévu de préférence que le contenu d'emballage (19) et/ou l'au moins un autre objet sont guidés dans des voies de transport (28, 29, 30) séparées les unes des autres lors de l'acheminement vers la découpe (20) pour l'emballage (10).

4. Procédé selon la revendication 1 ou l'une quelconque des autres revendications précédentes, **caractérisé en ce que** le contenu d'emballage (19) et/ou l'au moins un autre objet ne sont plus maintenus au moyen d'une dépression sur le poussoir (31) pour le transfert vers la découpe (20) pour l'emballage (10), notamment après que le contenu d'emballage (19) et/ou l'au moins un autre objet a atteint une position prévue par rapport à la découpe (20) pour l'emballage (10) ou par rapport à une poche (21) d'un revolver de pliage (22) tenant à disposition la découpe (20) pour l'emballage (10).

5. Procédé selon la revendication 1 ou l'une quelconque des autres revendications précédentes, **caractérisé en ce que** le poussoir (31) destiné à acheminer le contenu d'emballage (19) et/ou l'au moins un autre objet vers la découpe (20) pour l'emballage (10) est ou sont déplacé(s) dans une première direction de transport et, après le transfert du contenu d'emballage (19) et/ou de l'au moins un autre objet vers la découpe (20) pour l'emballage (10), est ou sont ramené(s) en sens inverse, notamment en combinaison avec un soulèvement ou un abaissement du poussoir (31), et **en ce que** la sollicitation du contenu d'emballage (19) et/ou de l'au moins un autre objet au moyen d'une dépression est interrompue, de préférence peu avant ou lorsque le poussoir (31) est ramené en sens inverse.

6. Procédé selon la revendication 1 ou l'une quelconque des autres revendications précédentes, **caractérisé en ce que** le contenu d'emballage (19) et/ou l'au moins un autre objet est ou sont maintenu(s) par complémentarité de forme sur le poussoir (31) pendant l'acheminement vers la découpe (20) pour l'emballage (10).

7. Procédé selon la revendication 1 ou l'une quelconque des autres revendications précédentes, **caractérisé en ce que** le contenu d'emballage (19) et/ou l'au moins un autre objet est ou sont de préférence sollicité(s) brièvement avec de l'air comprimé peu avant la fin de la sollicitation au moyen de la dépression ou simultanément à la fin de la sollicitation au moyen de la dépression, de telle sorte que le contenu d'emballage (19) et/ou l'au moins un autre objet se détache(nt) du poussoir (31).

8. Procédé selon la revendication 1 ou l'une quelconque des autres revendications précédentes, **caractérisé en ce que** le contenu d'emballage (19) et/ou l'au moins un autre objet est ou sont assemblé(s) dans la zone d'une plate-forme (23) et poussé(s) de là par le poussoir (31) dans la découpe (20) pour l'emballage (10), la découpe (20) pour l'emballage (10) étant tenue à disposition partiellement pliée dans une poche (21) d'un revolver de pliage (22) ou d'un logement similaire voisin de la plate-forme (23), il étant de préférence prévu que le contenu d'emballage (19), après avoir été acheminé vers la découpe (20) pour l'emballage (10) tenue à disposition dans la poche (21), est maintenu dans la poche (21) par un moyen de maintien (40), tandis que l'autre objet est maintenu sur le poussoir (31) au moyen d'une dépression.

9. Dispositif pour acheminer un groupe de produits de l'industrie de la cigarette en tant que contenu d'emballage (19) vers une découpe (20) pour un emballage (10) pour des produits de l'industrie de la cigarette, la découpe (20) pour l'emballage (10) destiné à recevoir le contenu d'emballage (19) étant de préférence tenue à disposition partiellement plié, notamment dans une poche (21) d'un revolver de pliage (22), et le dispositif étant adapté pour acheminer le contenu d'emballage (19), conjointement avec au moins un autre objet de préférence séparé, notamment un support d'impression (14) et/ou un autre constituant, notamment une découpe (27), pour l'emballage (10), au moyen d'un poussoir (31) de préférence commun, vers la découpe (20) pour l'emballage (10), **caractérisé en ce que** le poussoir (31) présente au moins un moyen pour exercer une dépression sur le contenu d'emballage (19) et/ou sur l'au moins un autre objet, et **en ce que** dispositif est adapté pour maintenir le contenu d'emballage (19) et/ou l'au moins un autre objet sur le poussoir (31) au moyen d'une dépression lors de l'acheminement vers la découpe (20) pour l'emballage (10).

10. Dispositif selon la revendication 9, **caractérisé en ce que** le poussoir (31) présente au moins un alésage d'aspiration (33) qui débouche dans la zone d'une surface d'appui pour le contenu d'emballage (19) et/ou l'au moins un autre objet, et par l'intermédiaire duquel le contenu d'emballage (19) et/ou l'au moins un autre objet peuvent être sollicités avec une dépression.

11. Dispositif selon la revendication 9 ou 10, **caractérisé en ce que** le poussoir (31) présente deux saillies (35), de préférence en forme d'ergot, contre lesquelles s'appuie le contenu d'emballage (19) et/ou l'au moins un autre objet et dans lesquelles débouche respectivement un alésage d'aspiration (33).

12. Dispositif selon la revendication 9 ou l'une quelconque des autres revendications précédentes, **caractérisé en ce que** le contenu d'emballage (19) et/ou l'au moins un autre objet sont guidés dans des voies de transport (28, 29, 30) séparées les unes des autres, de telle sorte que le contenu d'emballage (19) et l'au moins un autre objet ne s'appuient pas l'un contre l'autre, il étant de préférence prévu qu'au moins le long de la voie de transport (29) pour l'objet, des surfaces de guidage sont prévues, contre lesquelles l'objet s'appuie pendant l'acheminement vers la découpe (20) pour l'emballage (10), les surfaces de guidage présentant au moins partiellement et/ou par sections une surface ou une structure avec un coefficient de frottement accru, notamment un revêtement textile, par exemple un revêtement de type velours (39).

13. Dispositif selon la revendication 9 ou l'une quelconque des autres revendications précédentes, **caractérisé en ce que** le dispositif est adapté pour assembler le contenu d'emballage (19) et/ou l'au moins un autre objet dans la zone d'une plate-forme (23) et pour les pousser de là par le poussoir (31) dans la découpe (20) pour l'emballage (10), la découpe (20) pour l'emballage (10) étant tenue à disposition partiellement pliée dans une poche (21) d'un revolver de pliage (22) ou d'un logement similaire voisin de la plate-forme (23).

14. Dispositif selon l'une quelconque des revendications 9 à 13, **caractérisé en ce que** le dispositif présente un moyen de maintien (40) pour maintenir le contenu d'emballage (19) dans la poche (21) ou dans la découpe (20) qui y est tenue à disposition, l'autre objet étant maintenu sur le poussoir (31) au moyen d'une dépression .

15. Dispositif selon la revendication 14, **caractérisé en ce que** le moyen de maintien (40) est adapté pour maintenir le contenu d'emballage (19) dans la poche (21), de préférence par complémentarité de forme, dans la zone d'au moins une surface latérale, notamment dans la zone d'un côté frontal exposé, tandis que l'autre objet est maintenu sur le poussoir (31) dans la zone du côté supérieur du contenu d'emballage (19) au moyen d'une dépression, il étant de préférence prévu que le moyen de maintien (40) et le poussoir (31) sont réalisés pour s'emboîter l'un dans l'autre à la manière d'un peigne, les saillies en forme d'ergot (35) du poussoir (31) pénétrant notamment dans des renfoncements correspondants dans le moyen de maintien (40).
